# FASCICULE DE BREVET EUROPEEN

(11) **EP 0 307 318 B1**
(45) Date de publication et mention de la délivrance du brevet: **01.09.1993**
(21) Numéro de dépôt: 88402268.2
(22) Date de dépôt: 08.09.1988
(51) Int. Cl.: B01F 5/22

(54) **Dispositif notamment pour répartir uniformément des particules solides et/ou liquides et ensemble comportant un tel dispositif**
Vorrichtung, insbesondere zum gleichmässigen Verteilen fester Teilchen oder/und Flüssigkeiten, und Apparat mit einer solchen Vorrichtung
Device, especially for uniformly distributing solid particles and/or liquids, and unit having such a device

(30) Priorité: 08.09.1987 FR 8712441
(43) Date de publication de la demande: 15.03.1989
(73) Titulaire: Pillon, Francis, 60000 Beauvais (FR); Andriot-Ballet, Michel, F-60000 Beauvais (FR)
(72) Inventeur: Pillon, Francis, 60000 Beauvais (FR); Andriot-Ballet, Michel, F-60000 Beauvais (FR)
(74) Mandataire: Hammond, William

(56) Documents cités:
- DE-A- 1 442 951
- FR-A- 958 346
- US-A- 2 577 095
- CHEMICAL ENGINEERING, vol. 74, no. 23, 6 novembre 1967, page 297, New York, US

## Description

La présente invention est relative à un dispositif notamment pour répartir uniformément des particules solides et/ou liquides afin de déposer des couches régulières, précises et uniformes de produits pulvérulents, ou de réaliser des mélanges de produits pulvérulents, de produits liquides ou de produits pulvérulents dans des produits liquides. L'invention concerne également un ensemble comportant un tel dispositif.

D'après le document FR-A-1.311.922, il est connu un dispositif pour mettre en contact réciproque les corps fluides et/ou des corps solides, qui comprend un plateau tournant, sur différentes surfaces duquel deux veines de corps fluides et/ou de corps solides sont accélérées et refoulées, sous l'effet de la force centrifuge, à la périphérie du plateau de manière à entrer au contact l'une avec l'autre. Il est préférable d'utiliser les surfaces opposées d'un même plateau. Selon un mode de réalisation, l'une des veines est constituée par un corps solide en forme de poudre, qui est amené, par un mouvement descendant, sur la surface supérieure d'un plateau à palettes centrifuges horizontales, cependant que l'autre veine est constituée par un gaz et dirigée vers la face inférieure du plateau dont le diamètre est très supérieur à celui des conduits d'amenée de chaque veine. Le courant de gaz monte autour de la périphérie du plateau en emportant avec lui, vers une section fluidifiante située au sommet du dispositif, la poudre quittant la surface supérieure du plateau à cette périphérie. Un tel dispositif ne permet que la seule mise en contact continue d'un corps fluide avec un corps solide.

On connaît également le dispositif décrit dans le document FR-A-950.579 destiné à pulvériser et atomiser des produits liquides et même pâteux. Ce dispositif comporte deux ensembles rotatifs tournant en sens inverse, chacun comportant un ou plusieurs plateaux de forme conique sur lesquels vient s'écouler et s'étirer la masse à pulvériser. Un tel dispositif ne permet pas de réaliser des mélanges, mais seulement de réduire la taille des particules.

On connaît aussi par le document DE-A-1 442 951 ou le document Chemical Engineering, Vol 74, n^{o} 23, 6.11.67, p. 297, des mélangeurs solide-solide ou solide-liquide. comportent un tube vertical central, ou arbre primaire fixe qui débouche dans une première chambre délimitée par une couronne primaire entraînée en rotation autour du tube central fixe et par une enclume tournant dans le même sens que la couronne primaire et ayant un diamètre nettement supérieur à celui du tube central. Les produits tombent dans le tube central et viennent frapper l'enclume dans sa partie centrale, de telle sorte qu'ils sont rejetés vers la périphérie dans une seconde chambre déterminée par un disque supérieur tournant dans le même sens que la couronne primaire et un disque inférieur tournant en sens contraire.

Le première chambre est totalement incluse dans la seconde, qui est directement située sous une trémie remplie de produits solides.

Les bords des disques inférieur et supérieur comportent des plots disposés en quinconce : les produits mélangés sont éjectés au travers des chicanes constituées par ces plots et sont récupérés en vue d'une utilisation ultérieure.

Il est également connu des épandeurs classiques pour produits pulvérulents permettant de couvrir une surface déterminée : ceux-ci nécessitent le déplacement en translation d'une bande étroite, ce qui a notamment pour inconvénient une irrégularité dans la répartition et dans l'épaisseur de la couche, et de rendre impossible la répartition d'une faible quantité de produits pulvérulents sur une grande surface.

Quant aux mélangeurs classiques, ils nécessitent un temps de fonctionnement qui est directement en rapport avec le degré d'homogénéisation souhaité : ceci entraîne d'importants frais énergétiques et de maintenance.

Aussi un des buts de la présente invention est-il de fournir un dispositif notamment pour répartir uniformément des particules solides et/ou liquides qui peut, également, simultanément permettre de réaliser des mélanges homogènes et/ou de réduire la taille des particules.

Un autre but de l'invention est de fournir un tel appareil qui est économe sur le plan énergétique et d'un entretien aisé.

Ces buts, ainsi que d'autres qui apparaîtront par la suite, sont atteints par un dispositif notamment pour répartir uniformément des particules solides et/ou liquides, qui est caractérisé, selon la présente invention, par le fait qu'il comprend, d'une part, un arbre primaire, vertical et creux, qui est entraîné en rotation et dont l'extrémité inférieure comporte une couronne primaire sensiblement horizontale dont la face inférieure est munie de dents verticales disposées selon des cercles concentriques, et, d'autre part, un arbre secondaire, vertical et creux, à l'intérieur duquel est coaxialement disposé ledit arbre primaire, qui est entraîné en rotation dans un sens contraire au sens de rotation dudit arbre primaire, et dont l'extrémité inférieure comporte une cage cylindrique constituée par une couronne secondaire, solidaire de ladite extrémité inférieure et de plus grande largeur que ladite couronne primaire et par un disque relié à la face inférieure de ladite couronne secondaire par au moins trois barreaux, ledit disque comportant à sa face supérieure, qui est en regard de la face inférieure de ladite couronne secondaire, d'une part, des dents verticales disposées concentriquement et en quinconce par rapport à celles que comporte ladite couronne primaire qui est située à l'intérieur de ladite cage cylindrique, et, d'autre part, en son centre une enclume circulaire de même axe que lui et dont le diamètre est au moins égal à celui qui est nécessaire pour recevoir les particules introduites à travers l'arbre primaire.

Lorsque la matière est introduite directement dans l'arbre primaire, le diamètre de l'enclume est au moins égal à celui de l'arbre primaire.

Selon un mode de réalisation préféré de l'invention, cependant, la matière est introduite dans un tube amovible disposé coaxialement à l'intérieur dudit arbre primaire dont il est solidaire en rotation et l'enclume circulaire a un diamètre au moins égal à celui dudit tube amovible.

Avantageusement, le tube amovible comporte une vis sur toute sa hauteur qui est entraînée en rotation.

Selon un variante, le tube amovible est disposé à l'intérieur de l'arbre primaire dont il est solidaire en rotation, et son extrémité inférieure décrit une couronne au-dessus de l'enclume circulaire, dont le diamètre est au moins égal au diamètre extérieur de la couronne ainsi décrite.

Ce dispositif peut être monté sur une plaque horizontale qu'il traverse et à la face inférieure de laquelle est fixée une jupe cylindro-conique s'évasant vers la cage cylindrique et dont le bord inférieur est sensiblement plus bas que le disque de ladite cage.

Selon une variante de réalisation, cette jupe comporte dans sa partie cylindrique une zone de larges ouvertures, et l' arbre secondaire dans une zone située sous cette zone de larges ouvertures, comporte une hélice constituée d'au moins deux pales tournant dans l'expace délimité par cet arbre secondaire et la partie cylindrique de cette jupe.

Avantageusement, un moyen d'arrêt des particules est situé à la face inférieure de la plaque horizontale; il est constitué d'un ensemble de cadres carrés de même axe que l'arbre secondaire, sur chacun desquels sont montés des écrans pendants dont la surface est proportionnelle à la répartition au sol des particules solides.

Selon un mode de réalisation préféré, ces écrans sont disposées symétriquement par rapport aux diagonales de l'ensemble des cadres et aux médiatrices de chaque côté de ces cadres. Dans le cas où cet ensemble est constitué par cinq cadres, numérotés de 1 à 5 à partir du centre, la largeur du demi-écran situé au coin du cinquième cadre étant défini par un angle au centre de π/72, celle de l'écran situé sur le quatrième cadre par un angle au centre de π/45, celle de l'écran situé sur le troisième cadre par un angle au centre de π/60, celle de l'écran situé sur le deuxième cadre par un angle au centre de π/90, celle de l'écran situé sur le premier cadre étant défini par un angle de π/180 et celle du demi-écran situé sur le cinquième cadre étant définie par un angle au centre de π/72, tous ces angles au centre étant contigus, ce motif ainsi défini étant répété deux fois sans discontinuité.

Selon un mode de réalisation particulier, le disque de la cage cylindrique comporte une ouverture centrale et l'enclume circulaire est disposée sur des ailettes déterminant entre elles des passages pour l'écoulement du produit aspiré par l'ouverture centrale.

Ainsi qu'il a été dit précédemment, la présente inventtion concerne également un ensemble qui est constitué par une enceinte tronco-pyramidale dont la face supérieure est constitué par la plaque horizontale munie du dispositif décrit ci-avant comportant une jupe cylindro - conique et une hélice, et dont la face inférieure est ouverte au-dessus d'un moyen pour recueillir le produit traité.

La description qui va suivre et qui ne présente aucun caractére limitatif, doit être lue en regard des figures annexées, parmi lesquelles :
- la figure 1 représente en coupe longitudinale un ensemble comportant un dispositif selon la présente invention,
- la figure 2 représente en coupe longitudinale un ensemble comportant une variante de réalisation de ce même dispositif,
- la figure 3 correspond à la figure 1 et montre l'ensemble dans son entier lors d'une utilisation du dispositif comme pulvérisateur et épandeur de produits pulvérulents ou liquides,
- la figure 4 est une vue schématique en coupe longitudinale de la partie inférieure du dispositif selon un autre mode de réalisation,
- la figure 5 est une demi-vue en coupe selon la ligne V-V de la figure 4, et
- la figure 6 est une vue en coupe longitudinale d'une variante de réalisation de la partie inférieure du dispositif.

Selon la présente invention, le dispositif comprend, d'une part, un arbre primaire 1, vertical et creux et d'autre part, un arbre secondaire 2 vertical et creux dans lequel est disposé coaxialement l'arbre primaire 1. Ces deux arbres sont maintenus en position de façon connue dans un bâti 3 qui ne sera pas décrit plus avant.

L'arbre primaire 1 comporte à son extrémité inférieure une couronne primaire 4 sensiblement horizontale dont la face inférieure est munie de dents verticales 5. Celles-ci sont disposées selon des cercles concentriques. Cet arbre primaire 1 est entraîné en rotation par un premier moteur 6 grâce à une courroie 7 coopérant avec une poulie 8 solidaire de l'extrémité supérieure l'arbre primaire 1.

L'arbre secondaire 2 comporte à sa partie inférieure une cage cylindrique 10 renfermant la couronne primaire 4. Cette cage cylindrique 10 est constituée par une couronne secondaire 11 solidaire de l'extrémité inférieure de l'arbre secondaire 2 et de plus grande largeur que la couronne primaire 4, et par un disque 12 relié à la face inférieure de la couronne secondaire 11 par quatre barreaux 13 dans le présent exemple de réalisation. Ce disque 12 comporte sur sa face supérieure, c'est-à-dire en regard de la face inférieure de la couronne secondaire 11, des dents verticales 14 qui sont disposées concentriquement et en quinconce par rapport aux dents 5 de la couronne primaire 4 : lors de la rotation en sens inverse des deux arbres primaire 1 et secondaire 2, les dents d'une couronne décrivent des cercles disposés entre ceux décrits par les dents de l'autre couronne. De plus, le disque 12 comporte en son centre une enclume circulaire 15 de même axe que lui : cette enclume 15 est située au sommet d'une tige 16.

L'arbre secondaire 2 est entraîné en rotation, mais dans un sens inverse à celui de l'arbre primaire 1, par un second moteur 17 grâce à une courroie 18 coopérant avec une poulie 19 située à l'extrémité de l'arbre secondaire 2. Cette extrémité supérieure est située au-dessous de la poulie 8 portée par l'arbre primaire 1. Pour des raisons d'encombrement notamment, les deux moteurs 6 et 17 peuvent n'en former qu 'un : il suffit que le moteur unique possède deux arbres de sortie tournant à des vitesses différentes afin d'entraîner séparement chaque arbre primaire 1 et secondaire 2.

Selon le présent exemple de réalisation, le dispositif comprend également un tube amovible 20 qui est disposé coaxialement à l'intérieur de l'arbre primaire 1 dont il est solidaire en rotation. L'extrémité inférieure de ce tube amovible 20 débouche au-dessus de l'enclume circulaire 15 dont le diamètre est à peine supérieur à celui du tube amovible 20.

A sa partie supérieure, le tube amovible 20 comporte un entonnoir 21 situé sous l'ouverture inférieure 22 d'une trémie tronconique 23 renfermant le ou les produits à traiter. Ceux-ci sont introduits dans cette trémie 23 par un ou plusieurs augets d'alimentation 24. Lorsque l'ouverture 22 est ouverte, les produits pulvérulents tombent dans le tube amovible 20 qui est en rotation de même que les arbres primaire 1 et secondaire 2 : grâce à l'aspiration créée par cette rotation, la descente des produits est facilitée. L'entonnoir 21 et/ou la trémie 23 comportent une entrée d'air.

Du fait de la rotation du tube amovible 20, les produits ont tendance à se rassembler sur sa paroi interne et donc de tomber sur l'enclume 15 en formant sensiblement une couronne 46.

Certes, ce tube amovible 20 n'est pas indispensable, le même résultat serait obtenu en utilisant l'arbre primaire 1 comme tube, mais du fait de son amovibilité, le tube amovible 20 permet une plus grande souplesse d'emploi, ainsi que l'aura aisément compris l'homme du métier.

Les produits une fois sur l'enclume circulaire 15 sont expulsés sous l'action de la force centrifuge hors de la cage cylindrique 10 et éventuellement fragmentés par les dents 5 et 14 en rotation. Cette expulsion est ainsi freinée par l'ensemble des dents qui réalisent un freinage artificiel . Ce freinage et la fragmentation ou le cisaillement répétitifs du produit par les dents verticales 5 et 14 améliorent encore la répartition du produit à la périphérie de la cage cylindrique 10.

Pour certains produits, il peut être nécessaire de disposer à l'intérieur du tube amovible 20, une vis cylindrique 25 qui est entraînée en rotation par un troisième moteur 26 situé sur la trémie 23, dans cet exemple de rotation. La vis cylindrique 25 traverse également, dans ce cas, la trémie tronconique 23.

Mais comme représenté sur la figure 2, on peut aussi alimenter directement l'entonnoir 21. Cette figure est également relative à une variante de réalisation concernant le tube amovible 20. Ce dernier est constitué par une partie supérieure20a coaxiale et par une partie inférieure 20b verticale et d'axe parallèle à l'axe de l'arbre primaire 1. En conséquence, lors de sa rotation, la partie inférieure 20b décrit un cylindre : de ce fait le produit tombe selon une couronne 46 sur l'enclume circulaire 15.

Pour certains produits et/ou certaines applications, il peut être nécessaire d'entourer la partie inférieure du dispositif par une jupe 27 cylindro-conique qui est fixée sur une plaque horizontale 28 traversée par le dispositif. Cette plaque 28 peut être la paroi supérieure d'une enceinte 47 dont la partie inférieure est ouverte au-dessus d'un dispositif 48 pour recueillir le produit traité. La jupe cylindro-conique 27 s'évase vers la cage cylindrique 10 et son bord inférieur est situé dans un plan légèrement inférieur à celui du disque 12.

Afin d'améliorer le mélange de produits et leur épandage, le dispositif comporte une hélice 29 dont les pales sont fixées sur l'arbre secondaire 2 et à l'extérieur. Dans ce cas, la partie cylindrique 27a de la jupe cylindro-conique comporte de larges ouvertures dans sa zone située au-dessus de l'hélice 29 de façon à permettre une circulation gazeuse comme représentée sur la figure 3.

L'enceinte 47 tronco-pyramidale a pour section transversale un carré et constitue en fait une chambre de détente. La circulation d'air créée par l'hélice 29, qui est matérialisée sur la figure 3 par des flèches, entraîne une dispersion parfaite dans un plan horizontal des produits issus de la cage cylindrique 10 : on obtient ainsi une répartition parfaite et homogène, tel un brouillard, de ces produits dans l'enceinte 47. Ce brouillard se dépose par gravité sur un moyen 48 destiné à recueillir les produits ainsi traités. Ce moyen 48, sur lequel les produits sont donc parfaitement épandus et en quantité déterminée, est en général une bande transporteuse.

Selon un autre mode de réalisation représenté sur les figures 4 et 5, on dispose un ensemble 30 constitué par des cadres métalliques dans un plan légèrement supérieur à celui de la couronne secondaire 11. Dans le présent exemple de réalisation cet ensemble est constitué par cinq cadres 31 à 35, sur lesquels sont accrochés des écrans 36 dont la longueur augmente du cadre intérieur, ou premier cadre 31, au cadre extérieur ou cinquième cadre 35. Ces écrans permettent d'arrêter les particules expulsées de la cage cylindrique 10 et ont une surface proprotionnelle à la surface de répartition au sol, constitué par le moyen 48 pour recueillir le produit traité.

Les cinq cadres 31 à 35 sont carrés et ont pour axe de symétrie l'axe de rotation du dispositif. Ils sont suspendus sous la plaque horizontale 28 par des moyens connus, cette dernière faisant partie de l'enceinte 47 déjà décrite. Les écrans sont disposés de façon symétrique par rapport aux diagonales et aux médiatrices de chaque côté de ces cadres. Sur un demi-côté, le motif ci-après est répété deux fois continûment : un demi-côté comporte donc trois motifs.

La largeur du premier demi-écran 37 situé au coin du cinquième cadre 35 est défini par un angle au centre de π/72; celle de l'écran 38 situé sur le quatrième cadre 34 est définie par un angle au centre de π/45; celle de l'écran 39 située sur le troisième cadre 33 est définie par un angle au centre de π/60; celle de l'écran 40 situé sur le deuxième cadre 32 est définie par un angle au centre de π/90; celle de l'écran 41 situé sur le premier cadre 31 est défini par un angle au centre de π/180; et celle du second demi-écran 42 situé sur le cinquième cadre 35 est défini par un angle au centre de π/72.

Sur la figure 6, on a représenté une cage cylindrique 10 plus particulièrement adaptée au mélange de liquides ou de liquides et de solides. Dans ce cas le disque 12 comporte une ouverture centrale 43 limitée extérieurement par une paroi cylindrique 44. L'enclume circulaire 15 est montée sur des ailettes 45 déterminant entre elles des passages pour l'écoulement du fluide aspiré au travers de l'ouverture 43.

Ainsi qu'on aura pu le comprendre, le dispositif selon la présente invention peut être utilisé pour mélanger, homogénéiser, broyer, émotter, pulvériser et/ou épandre des produits solides et/ou liquides. De ce fait il peut être utilisé dans un grand nombre de domaines techniques.

## Revendications

1. Dispositif notamment pour répartir uniformement des particules solides et/ou liquides comprenant un arbre primaire (1), vertical et creux, qui est entraîné en rotation et dont l'extrémité inférieure compte une couronne primaire (4) sensiblement horizontale dont la face inférieure est munie de dents verticales (5) disposées selon des cercles concentriques, et d'autre part un arbre secondaire (2) oui est entraîné en rotation dans un sens contraire au sens de rotation dudit arbre primaire (1) et dont l'extrémité inférieure comporte une cage cylindrique (10) constituée par une couronne secondaire (11), solidaire de laditre extrémité inférieure et de plus grande largeur que ladite couronne primaire (4), et par un disque (12) relié à la face inférieure de ladite couronne secondaire (11) par au moins trois barreaux (13), ledit disque (12) comportant à sa face supérieure, qui est en regard de la face inférieure de ladite couronne secondaire (11), d'une part, des dents (14) verticales disposées concentriquement et en quinconce par rapport à celles (5) que comporte ladite couronne primaire (4) qui est située à l'intérieur de ladite cage cylindrique (10), et, d'autre part, en son centre une enclume (15) circulaire de même axe que lui et dont le diamètre est au moins égal à celui qui est nécessaire pour recevoir les particules introduites à travers l'arbre primaire (1).

2. Dispositif selon la revendication 1 caractérisé en ce que l'enclume circulaire (15) a un diamètre au moins égal à celui dudit arbre primaire (1).

3. Dispositif selon la revendication 1, caractérisé par le fait qu'il comprend également un tube amovible (20) disposé coaxialement à l'intérieur de l'arbre primaire (1) dont il est solidaire en rotation, et que l'enclume (15) circulaire a un diamètre au moins égal à celui dudit tube amovible (20).

4. Dispositif selon la revendication 3, caractérisé par le fait que le tube amovible (20) comporte une vis (25) sur toute sa hauteur qui est entraînée en rotation.

5. Dispositif selon la revendication 1, caractérisé par le fait qu'il comprend un tube amovible (20) qui est disposé à l'intérieur de l'arbre primaire (1) dont il est solidaire en rotation et son extrémité inférieure décrivent une couronne au-dessus de l'enclume (15) circulaire, dont le diamètre est au moins égal au diamètre extérieur de la couronne ainsi décrite.

6. Dispositif caractérisé en ce qu'il comporte un dispositif selon la revendication 1 monté sur une plaque horizontale (28) qu'il traverse et à la face inférieure de laquelle est fixée une jupe (27) cylindro-conique s'évasant vers la cage cylindrique (10) et dont le bord inférieur est sensiblement plus bas que le disque (12) de ladite cage (10).

7. Dispositif selon la revendication 6, caractérisé par le fait que la jupe (27) comporte dans sa partie cylindrique (27a) une zone de larges ouvertures, et l'arbre secondaire (2), dans une zone située sous cette zone de larges ouvertures, comporte un hélice (29) constituée d'au moins deux pales tournant dans l'espace délimité par cet arbre secondaire (2) et la partie cylindrique (27a) de ladite jupe (27).

8. Dispositif caractérisé en ce qu'il comporte un dispositif selon la revendication 1 monté sur une plaque horizontale (28) qu'il traverse et qu'un moyen d'arrêt des particules est situé à la face inférieure de ladite plaque horizontale (28), moyen constitué d'un ensemble de cadres (31 à 35) carrés de même axe que l'arbre secondaire (2), sur chacun desquels sont montés des écrans pendants dont la surface est proportionnelle à la répartition au sol désirée des particules solides.

9. Dispositif selon la revendication 8, caractérisé par le fait que les écrans sont disposés symétriquement par rapport aux diagonales de l'ensemble des cadres et aux médiatrices de chaque côté desdits cadres.

10. Dispositif selon la revendication 9, caractérisé par le fait que l'ensemble des cadres comporte cinq cadres (31 à 35), la largeur du demi-écran (37) situé au coin du cinquième cadre (35) étant défini par un angle au centre de π/72, celle de l'écran (38) situé sur le quatrième cadre (34) par un angle au centre de π/45, celle de l'écran (39) situé sur le troisième cadre (33) par un angle au centre de π/60, celle de l'écran (40) situé sur le deuxième cadre (32) par un angle au centre de π/90, celle de l'écran (41) situé sur le premier cadre (31) étant défini par un angle de π/180 et celle du demi-écran (42) situé sur le cinquième cadre (35) étant défini par un angle au centre de π/72, tous ces angles au centre étant contigus, et ce motif ainsi défini étant répété deux fois sans discontinuité.

11. Dispositif selon la revendication 1, caractérisé par le fait que le disque (12) de la cage cylindrique (10) comporte une ouverture centrale (43) et l'enclume (15) circulaire est disposé sur des ailettes (45) déterminant entre elles des passages pour l'écoulement du produit aspiré par ladite ouverture centrale (43).

12. Ensemble pour notamment pulvériser uniformément des produits solides et/ou liquides, caractérisé par le fait qu'il est constitué par une enceinte (47) tronco-pyramidale dont la face supérieure est constituée par la plaque horizontale (28) munie du dispositif selon la revendication 7 et dont la face inférieure est ouverte au-dessus d'un moyen (48) pour recueillir le produit traité.

## Claims

1. A device inter alia for uniformly distributing solid and/or liquid particles, comprising a hollow vertical primary shaft (1) driven in rotation, the bottom end comprising a substantially horizontal primary ring (4) the bottom surface of which bears vertical teeth (5) disposed in concentric circles, the device on the other hand comprising a secondary shaft (2) which is driven in rotation in the opposite direction to the rotation of the primary shaft (1), the bottom end of the secondary shaft comprising a cylindrical cage (10) containing a secondary ring (11) secured to the aforementioned bottom end and wider than the primary ring (4) and a disc (12) connected to the bottom surface of the secondary ring (11) by at least three bars (13), the top surface of the disc (12), which faces the bottom surface of the secondary ring (11), comprising on the one hand vertical teeth (14) disposed concentrically and staggered with respect to the teeth (5) on the first ring (4) disposed inside the cylindrical cage (10), and on the other hand comprising a central circular anvil (15) coaxial therewith and at least equal in diameter to that necessary for receiving the particles inserted through the primary shaft (1).

2. A device according to claim 1, characterised in that the circular anvil (15) has a diameter at least equal to the diameter of the primary shaft (1).

3. A device according to claim 1, characterised in that it also comprises a removable tube (20) disposed coaxially inside the primary shaft (1) and secured thereto in rotation, and the circular anvil (15) has a diameter at least equal to that of the removable tube (20).

4. A device according to claim 3, characterised in that the removable tube (20) comprises a screw (25) along its entire length and driven in rotation.

5. A device according to claim 1, characterised in that it comprises a removable tube (20) disposed inside the primary shaft (1) and secured thereto in rotation and its bottom end describes a ring above the circular anvil, the diameter of which is at least equal to the outer diameter of the thus-described ring.

6. A device characterised in that it comprises a device according to claim 1, mounted on and extending through a horizontal plate (28), a cylindrical-conical skirt (27) being secured to the bottom surface of the plate and flaring towards the cylindrical cage (10), the bottom of the cage being substantially lower than the disc (12) of the cage (10).

7. A device according to claim 6, characterised in that the cylindrical part (27a) of the skirt (27) has a zone of wide openings, and the secondary shaft (2), in a zone situated under the wide-aperture zone, comprises a screw (29) having at least two blades rotating in the space bounded by the secondary shaft (2) and the cylindrical part (27a) of the skirt (27).

8. A device characterised in that it comprises a device according to claim 1, mounted on and extending through a horizontal plate (28) and that a means for stopping particles is disposed on the bottom surface of the horizontal plate (28), the means comprising a set of square frames (31 to 35) coaxial with the secondary shaft (2), each frame bearing hanging screens, the area of which is proportional to the desired distribution of solid particles on the ground.

9. A device according to claim 8, characterised in that the screens are disposed symmetrically with respect to the diagonals of the frame assembly and the lines through the centres of each side of the frames.

10. A device according to claim 9, characterised in that the frame assembly comprises five solid frames (31 to 35), the width of the half-screen (37) situated at the corner of the fifth frame (35) being defined by a centre angle of π/72, the width of the screen (38) situated on the fourth frame (34) being behind a centre angle of π/45 the width of the screen situated on the third frame being defined by a centre angle of π/60, the width of the screen 40 situated on the second frame (32) being defined by a centre angle of π/90, the width of the screen situated on the first frame (31) being defined by an angle of π/180 and the width of the half-screen (42) situated on the fifth frame (35) being defined by a centre angle of π/72, all the central angles being adjacent, and the resulting pattern being repeated twice without discontinuity.

11. A device according to claim 1, characterised in that the disc 12 in the cylindrical cage (10) has a central opening (43) and the circular anvil (15) is disposed on fins (45) which together determine passages for a flow of product sucked through the central aperture (43).

12. An assembly inter alia for uniform pulverising solid and/or liquid products, characterised in that it comprises a frusto-pyramidal chamber (47), the top surface of which comprises the horizontal plate (28) to fit with the device according to claim 7 and the bottom surface of which is open above a means (48) for collecting the treated product.

## Patentansprüche

1. Vorrichtung, insbesondere zum gleichmäßigen Verteilen fester Teilchen und/oder Flüssigkeiten, enthaltend eine vertikale und hohle Primärwelle (1), die rotierend angetrieben wird und die an ihrem unteren Ende mit einem deutlich horizontalen Primärkranz (4) versehen ist, dessen Unterseite vertikale Zähne (5) aufweist, die in konzentrischen Kreisen angeordnet sind, sowie weiter eine Sekundärwelle (2), die gegenläufig drehend zur Drehrichtung der Primärwelle (1) angetrieben wird und deren unteres Ende mit einem zylindrischen Käfig (10) versehen ist, der durch einen Sekundärkranz (11), der formschlüsssig mit dem erwähnten unteren Ende verbunden ist und eine größere Breite als der genannte Primärkranz (4) aufweist, sowie einer mit der Unterseite des besagten Sekundärkranzes (11) durch mindestens drei Stäbchen (13) verbundenen Scheibe gebildet wird, welche an ihrer Oberseite, die der Unterseite des Sekundärkranzes (11) gegenüberliegt, einerseits vertikale, konzentrisch und zu den Zähnen (5) des im Inneren des zylindrischen Käfigs (10) befindlichen Primärkranzes (4) versetzt angeordnete Zähne (14) aufweist und andrerseits in ihrer Mitte eine kreisförmige Prallplatte (15) auf der gleichen Mittellinie wie diese hat und deren Durchmesser mindestens dem Durchmesser entspricht, der notwendig ist, um die durch die Primärwelle (1) eingeführten Teilchen aufzunehmen.

2. Vorrichtung gemäß Anspruch 1, dadurch gekennzeichnet, daß die kreisförmige Prallplatte (15) einen Durchmesser hat, der mindestens dem Durchmesser der Primärwelle (1) entspricht.

3. Vorrichtung gemäß Anspruch 1, dadurch gekennzeichnet, daß sie ebenfalls ein herausziehbares Rohr (20) enthält, das koaxial im Inneren der Primärwelle (1), mit der zusammen es sich gemeinsam dreht, angeordnet ist, und daß die kreisförmige Prallplatte (15) einen Durchmesser hat, der mindestens dem Durchmesser des herausziehbaren Rohrs (20) entspricht.

4. Vorrichtung gemäß Anspruch 3, dadurch gekennzeichnet, daß das herausziehbare Rohr (20) eine Schnecke (25) enthält, die über seine gesamte Höhe geht und die drehend angetrieben wird.

5. Vorrichtung gemäß Anspruch 1, dadurch gekennzeichnet, daß sie ein herausziehbares Rohr (20) beinhaltet, das im Inneren der Primärwelle (1) angeordnet ist, mit der zusammen es sich gemeinsam dreht, wobei das untere Rohrende einen Kranz über der kreisförmigen Prallplatte (15) beschreibt, deren Durchmesser mindestens dem Außendurchmesser des so beschriebenen Kranzes entspricht.

6. Apparat, dadurch gekennzeichnet, daß er eine Vorrichtung gemäß Anspruch 1 umfaßt, die auf eine horizontale Platte (28) aufgebaut ist, durch die sie hindurchführt, und an deren Unterseite ein zylindrisch-konischer Mantel (27) befestigt ist, der sich trichterförmig zum zylindrischen Käfig (10) hin ausweitet und dessen unterer Rand deutlich tiefer liegt als die Scheibe (12) des genannten Käfigs (10).

7. Apparat gemäß Anspruch 6, dadurch gekennzeichnet, daß der Mantel (27) an seinem zylindrischen Teil (27a) einen Bereich breiter Öffnungen aufweist, und daß die Sekundärwelle (2) in einem unter diesem Bereich breiter Öffnungen liegenden Bereich ein Flügelrad (29) aufweist, das durch mindestens zwei Blätter gebildet wird, welche sich in dem durch diese Sekundärwelle (2) und den zylindrischen Teil (27a) des besagten Mantels (27) abgegrenzten Raum drehen.

8. Apparat, dadurch gekennzeichnet, daß er eine Vorrichtung gemäß Anspruch 1 umfaßt, die auf eine horizontale Platte (28) aufgebaut ist, durch die sie hindurchführt, und daß sich an der Unterseite dieser Platte (28) eine Abfangeinrichtung für die Teilchen befindet, die aus einer Gruppe von quadratischen, auf der gleichen Mitte wie die Sekundärwelle (2) liegenden Rahmen (31-35) besteht, die sämtlich mit hängenden Schirmen versehen sind, deren Oberfläche proportional zu der am Boden gewünschten Verteilung der festen Teilchen ausgelegt ist.

9. Apparat gemäß Anspruch 8, dadurch gekennzeichnet, daß die Schirme symmetrisch zu den Diagonallinien der Rahmengruppe und zu den Mittelsenkrechten jeder Seite der genannten Rahmen angeordnet sind.

10. Apparat gemäß Anspruch 9, dadurch gekennzeichnet, daß die Rahmengruppe fünf Rahmen (31-35) umfaßt, wobei die Breite des an der Ecke des fünften Rahmens (35) befindlichen Halbschirms (37) durch einen Winkel im Zentrum von π/72 definiert wird, die Breite des auf dem vierten Rahmens (34) befindlichen Schirms (38) durch einen Winkel im Zentrum von π/45, die Breite des auf dem dritten Rahmen (33) befindlichen Schirms (39) durch einen Winkel im Zentrum von π/60, die Breite des auf dem zweiten Rahmen (32) befindlichen Schirms (40) durch einen Winkel im Zentrum von π/90, die Breite des auf dem ersten Rahmen (31) befindlichen Schirms (41) durch einen Winkel im Zentrum von π/180 und die Breite des auf dem fünften Rahmen (35) befindlichen Halbschirms (42) durch einen Winkel im Zentrum von π/72 definiert werden, wobei alle diese Winkel im Zentrum aneinanderstoßen und das so gebildete Motiv zwei Mal ohne Unterbrechung wiederholt wird.

11. Vorrichtung gemäß Anspruch 1, dadurch gekennzeichnet, daß die Scheibe (12) des zylindrischen Käfigs (10) in der Mitte eine Öffnung (43) aufweist, und daß die kreisförmige Prallscheibe (15) auf Rippen (45) angeordnet ist, die zwischen sich Durchlässe für den Abfluß des durch die erwähnte mittige Öffnung (43) angesaugten Mediums abgrenzen.

12. Anlage, insbesondere zum gleichmäßigen Pulverisieren fester und/oder flüssiger Teilchen , dadurch gekennzeichnet, daß sie aus einem pyramidenstumpfförmigen Mantel (47) gebildet wird, dessen Oberseite durch die horizontale, mit dem Apparat gemäß Anspruch 7 bestückte Platte (28) gebildet wird, während die Unterseite des Mantels (47) über einem Mittel (48) zum Auffangen des behandelten Mediums geöffnet ist.
